# EUROPÄISCHE PATENTSCHRIFT

(11) **EP 1 113 968 B1**
(45) Veröffentlichungstag und Bekanntmachung des Hinweises auf die Patenterteilung: **12.02.2003**
(21) Anmeldenummer: 99942896.4
(22) Anmeldetag: 20.08.1999
(51) Int. Cl.: B65D 81/00

(54) **AUFGUSSBEUTEL, INSBESONDERE ZUR BEREITUNG VON TEE**
INFUSION BAG, ESPECIALLY FOR BREWING TEA
SACHET POUR INFUSION, NOTAMMENT POUR LA PREPARATION DE THE

(30) Priorität: 17.09.1998 DE 19842526
(43) Veröffentlichungstag der Anmeldung: 11.07.2001
(73) Patentinhaber: TEEPACK SPEZIALMASCHINEN GMBH & CO. KG, D-40667 Meerbusch (DE)
(72) Erfinder: LOHREY, Wilhelm, D-40668 Meerbusch (DE); GROTH, Wolfgang, D-41844 Wegberg (DE)
(74) Vertreter: Stenger, Watzke & Ring Patentanwälte
(86) Internationale Anmeldenummer: EP9906121
(87) Internationale Veröffentlichungsnummer: WO00017066

(56) Entgegenhaltungen:
- EP-A- 0 226 133
- EP-A- 0 448 325
- CH-A- 415 992
- DE-U- 9 000 259
- FR-A- 2 194 186
- US-A- 2 072 976
- US-A- 2 793 120

## Beschreibung

Die vorliegende Erfindung betrifft einen Aufgußbeutel, insbesondere zur Bereitung von Tee, mit einer Aufhängung aus bahnförmigem Trägermaterial und mit aus Filtermaterial bestehenden, jeweils ein Substanzquantum enthaltenden Kammern, die an einer gemeinsamen Kante mit der Aufhängung verbunden sind.

Aufgußbeutel für Tee sind in verschiedenen Ausführungsformen gebräuchlich. Insbesondere hat sich die Verwendung von Doppelkammer-Aufgußbeuteln durchgesetzt, die zwei benachbart zueinander angeordnete, Seite an Seite liegende Kammern aufweisen, die jeweils ein Quantum von Teegut in Form von getrockneten und zerkleinerten Teeblättern enthalten. Die beiden Kammern sind am Boden durch eine Querfaltung, auch Bodenfalz genannt, miteinander verbunden und an ihrem Kopfende gemeinsam durch eine Verbindung verschlossen, an der ein Faden mit einem Etikett befestigt ist. In der Regel wird dazu ein in zwei Arbeitsgängen hergestellter Kopfverschlußfalz gebildet, in den in einem ersten Arbeitsgang die Ecken des Aufgußbeutels eingefaltet werden und in einem zweiten Arbeitsgang der an der Spitze stehenbleibende trapezförmige Teil umgelegt wird. Daraufhin werden die eingefalteten Teile durch eine Verbindung unter gleichzeitiger Befestigung eines Fadenendes aneinandergeheftet. Ein derartiger Doppelkammer-Aufgußbeutel ist beispielsweise aus der deutschen Patentschrift 1 001 944 der Anmelderin bekannt und besteht aus einem leicht durchlässigen Material, welches es der Aufgußflüssigkeit ermöglicht, die auszulaugende Substanz, insbesondere den Tee, aufzuschließen und die darin enthaltenen Stoffe zu lösen. Hierzu finden insbesondere Filterpapiermaterialien Verwendung.

Zur Befestigung des Fadens am Aufgußbeutel bzw. an dem Etikett und zur Verbindung beispielsweise der Kopfenden eines Doppelkammer-Aufgußbeutels ist es bekannt, Verschlußklemmen aus Metall - sogenannte Heftel - zu verwenden, die im Bereich des Falzes des Kopfendes des Aufgußbeutels bzw. am Etikett angeordnet werden. Desweiteren ist es gebräuchlich, den Faden zwischen Kopfende des Aufgußbeutels und Etikett an diesen jeweils anzukleben, beispielsweise mit Hilfe von heißsiegelfähigen Materialien und dergleichen.

Keine der bekannten Verbindungs- und/oder Befestigungsmöglichkeiten gewährleistet eine sichere Verbindung bzw. Befestigung des Aufgußbeutels mit dem Faden bzw. dem Etikett. So ist insbesondere bei der Verwendung einer Verschlußklammer ein sicheres Einklemmen des Fadens zwischen der Verschlußklammer nicht gegeben, so daß der Faden relativ einfach aus der Klammer herausrutschen und sich somit vom Etikett bzw. vom Aufgußbeutel lösen kann. Bei Verwendung von Klebeverbindungen ist ein Problem in der genauen Portionierung und Positionierung der Klebstoffe und des Fadens gegeben. Insbesondere bei Verwendung von Aufgußbeuteln für Tee, bei denen die Aufgußflüssigkeit im allgemeinen im erhitzten bzw. gekochten Zustand verwendet wird, kann eine Klebeverbindung aufgrund der relativ hohen Temperaturen aufgelöst und somit unzuverlässig werden.

Ein weiteres wesentliches Problem ist dadurch gegeben, daß die Verbindungsmedien, das heißt die Verschlußklemmen, Klebstoffe und dergleichen, eine geschmacksverändernde bzw. -beeinflussende Wirkung haben und für den Verbraucher störend wirken.

Die vorbekannten Doppelkammer-Aufgußbeutel haben darüber hinaus den Nachteil, daß die Kammern sehr eng beieinander liegen, so daß die Verteilung des Teegutes während des Aufgusses sehr ungünstig ist und sich auf einen kleinen räumlichen Bereich konzentriert.

Aus der FR-A-2 194 186 war ein Aufgußbeutel der eingangs beschriebenen Art bekannt. Bei diesem Aufgußbeutel wird ein Beutel, der zwei Kammern besitzt, an seinem Kopf mittels einer Klammer an einer Aufhängung befestigt, die aus bahnförmigem Material, beispielsweise aus Pappe, mittig entlang einer Linie gefaltet ist. Auf diese Weise befindet sich der zwei Kammern aufweisende Beutel im Innern zwischen den beiden Seiten der Aufhängung. Der Beutel nimmt somit sowohl im Verpackungszustand als auch im Gebrauchszustand dieselbe Stellung ein, das heißt mit seiner Kopfseite nach oben, wobei im Verpackungszustand die beiden Kammern des Beutels von der Aufhängung umgeben sind.

Ausgehend von diesem bekannten Stand der Technik liegt der Erfindung die **Aufgabe** zugrunde, einen Aufgußbeutel zu schaffen, der ein verbessertes Aufgießverhalten hat und trotz seiner neuartigen Erscheinung besonders wirtschaftlich hergestellt werden kann.

Die **Lösung** dieser Aufgabenstellung durch die Erfindung besteht darin, daß die Aufhängung an einem Ende einen Griffbereich aufweist und wenigstens zwei unabhängig voneinander hergestellte und gefüllte Kammern mit ihrer Kopfseite an der gemeinsamen Kante mit dem von dem Griffbereich abgewandten Ende der Aufhängung zu einer Einheit verbunden sind, wobei die Aufhängung länger ist als die Kammern.

Bei dem erfindungsgemäßen Aufgußbeutel liegen die Kammern mit der Kopfseite nach unten in der Verpackung. Die gegenüber den Kammern längere Aufhängung ragt mit ihrem Griffbereich zwischen den beiden Kammern heraus. Dadurch ergibt sich der Vorteil, daß das freistehende Ende der Aufhängung ergriffen werden kann, ohne daß die Finger der benutzenden Person die Kammern berühren. Beim Ergreifen des freistehenden Endes und Herausziehen des Aufgußbeutels aus der Verpackung klappen aufgrund der Schwerkraft die Kammern selbsttätig um die Verbindungskante nach unten, so daß die nutzende Person die freistehende Aufhängung in der Hand hat, während die Kammem unter Umklappen um die Verbindungskante frei nach unten hängen. Aufgrund der sich durch das Umklappen ergebenden Spannungen liegen die Kammern nicht eng aneinander, so daß die in den Kammern befindlichen Stoffe aufgelockert und frei in den Kammern verteilt werden, woraus sich das verbesserte Aufgießverhalten ergibt.

Außerdem ergibt sich eine neuartige Erscheinung, indem praktisch eine Mehrzahl einzelner Teebeutel entlang einer Kante mit einer Aufhängung verbunden sind. Diese aus Einzelkammem gebildeten Einzelteebeutel bilden somit ein Teebeutelbündel. Der besondere Vorteil dieser Ausgestaltung ergibt sich in der besonders wirtschaftlichen Herstellbarkeit. Darüber hinaus kann bei Verwendung eines trägerförmigen Bahnmaterials als Aufhängung ein Etikett, ein Faden und ein herkömmliches Befestigungsmittel, beispielsweise eine Metallklammer oder ein Befestigungsfaden, eingespart werden.

Die DE-U-90 00 259.8 zeigt zwar eine in Form eines Stabes über die Kammern hervorstehende Aufhängung. Jedoch sind die Kammern in senkrechter Richtung über die gesamte Länge an der Aufhängung befestigt. Der mit der Erfindung erzielte Effekt der Auflockerung des auszulaugenden Materials beim Umklappen des aus der Verpackung genommenen Beutels findet somit bei dem bekannten Aufgußbeutel nicht statt.

Auch der aus der EP-A-0 448 325 bekannte Aufgußbeutel unterscheidet sich grundlegend vom Erfindungsgegenstand. Er besitzt zwei gleichzeitig hergestellte Kammem, die über einen Faden mit einem Etikett verbunden sind. Damit unterscheidet sich der bekannte Aufgußbeutel grundlegend vom Erfindungsgegenstand.

Beim Gegenstand der in der US-A-2 072 976 offenbarten Erfindung handelt es sich um einen Gegenstand, mit dem portioniertes Wasser behandelt werden soll. Der Handgriff ist mit einem Blatt aus Holz oder Metall versehen, an dem poröse Behälter angebracht sind, welche die Chemikalie zur Behandlung des Wassers enthalten. Die Behälter sind mit ihrer Oberseite etwa in der Mitte des Handgriffes befestigt, so daß keinerlei Ähnlichkeit mit der Erfindung besteht.

Auch in der US-A-2 793 120 ist ein Teebeutel beschrieben, der aus mehreren miteinander verbundenen Kammern besteht, die über einen Faden an einem gemeinsamen Etikett befestigt sind. Eine Ähnlichkeit des bekannten Teebeutels mit dem Gegenstand der Erfindung besteht somit nicht.

Gemäß einem weiteren Merkmal der Erfindung ist die bahnförmige Aufhängung mit Stanzungen versehen, die einen rechteckigen Bereich und/oder einen T-förmigen Einschnitt bilden.

Weiterhin wird mit der Erfindung vorgeschlagen, jede der Kammern aus rohrförmigen Bahnen zu bilden. Diese können erfindungsgemäß aus einem bahnförmigen Filtermaterial bestehen, das durch Verschweißen, insbesondere Heißsiegeln der Seitenränder gebildet ist.

Die Kammern können mit unterschiedlichen Mengen und/oder Arten des Substanzquantums gefüllt sein.

Das erfindungsgemäße Verfahren zur Herstellung eines Aufgußbeutels ist dadurch gekennzeichnet, daß dem bahnförmigen Trägermaterial der Aufhängung die unabhängig voneinander hergestellten Kammern gleichzeitig zugeführt und mit diesem verbunden werden. Alternativ können die Kammern nacheinander und zusammenhängend in einer Bahn hergestellt werden, zunächst eine der Kammern entlang der Kante mit dem bahnförmigen Trägermaterial der Aufhängung verbunden und von der Bahn abgetrennt werden und anschließend die wenigstens zweite Kammer mit dem bahnförmigen Trägermaterial der Aufhängung verbunden und ebenfalls von der Bahn abgetrennt wird.

Weitere Vorteile und Merkmale der Erfindung ergeben sich aus der folgenden Beschreibung anhand der Figuren. Dabei zeigen:
- Fig. 1: eine perspektivische Darstellung eines Ausführungsbeispiels eines Aufgußbeutels;
- Fig. 2: eine Darstellung gemäß Fig. 1 in einer Vorbereitungsposition;
- Fig. 3: eine Darstellung gemäß Fig. 1 in einer Benutzungsposition;
- Fig. 4: eine schematische Seitenansicht der Darstellung gemäß Fig. 1;
- Fig. 5: eine schematische Seitenansicht der Darstellung gemäß Fig. 3 und
- Fig. 6: eine Draufsicht auf ein Ausführungsbeispiel für eine Aufhängung.

Die in den Fig. gezeigte Ausführungsform für einen Aufgußbeutel 1 besteht aus zwei Einzelkammern 2 und 3, die mit einer Aufhängung 4 entlang einer Verbindungskante 5 verbunden sind. Die Kammern sind entlang ihrer Kanten 6 und 7 verschlossen und in an sich bekannter Weise aus einer rohrförmigen Bahn abgetrennt.

Fig. 1 zeigt den Zustand des Aufgußbeutels 1 in seinem verpackbaren oder verpackten Zustand. Die Aufhängung 4 in Form eines bahnförmigen Trägerbandes ist länger als die Kammern 2 und 3 und steht somit mit einem freien Ende heraus.

Wird, wie in Fig. 2 gezeigt, die Aufhängung 4 in ihrem Griffbereich 11, wie durch Finger 12 angedeutet, ergriffen und der Aufgußbeutel 1 angehoben, fallen die Kammern 2 und 3 in Richtung der Pfeile 8 auseinander, wobei sie im Bereich der Verbindungskante 5 umklappen.

Es ergibt sich nach dem Ende des Umklappens der in Fig. 3 gezeigte Zustand, in welchem der Aufhängungsbereich 10 der Aufhängung 4 freiliegt und die Kammern 2, 3 aufgußfertig frei hängen. Die in den Fig. 2 und 3 gezeigte Naht 9 ergibt sich aus dem Herstellungsprozeß der Kammern 2, 3 aus einer schlauchförmigen Bahn. Durch das Umklappen der Kammern 2, 3 beim Übergang vom Zustand gemäß Fig. 2 hin zur Lage gemäß Fig. 3 werden die in den Kammern 2, 3 befindlichen Stoffe gelockert und frei in den Kammern 2, 3 verteilt, so daß beim nachfolgenden Aufbrühen sich die in den Kammern 2, 3 gelagerten Stoffe gut ausdehnen und ihren vollen Geschmack entfalten können.

Der in Fig. 1 perspektivisch gezeigte Zustand des Aufgußbeutels 1 ist in Fig. 4 in einer seitlichen Ansicht gezeigt. Fig. 4 zeigt praktisch den Zustand des Aufgußbeutels 1 direkt nach seiner Herstellung. Die Kammern 2 und 3 sind entlang der Verbindungskante 5 an der Aufhängung 4 befestigt und die Aufhängung 4 im Bereich der Kante 13 abgelängt.

Fig. 5 zeigt den in Fig. 3 perspektivisch gezeigten Zustand in einer Seitenansicht, wobei gut zu sehen ist, daß die Kammern 2, 3 mit Abstand zueinander zur Verbesserung des Aufgießverhaltens frei hängen.

Fig. 6 zeigt ein Ausführungsbeispiel für eine Aufhängung 4, bestehend aus einem Streifen, beispielsweise aus Folie, Papier oder dergleichen, der mit Stanzungen 14, 15 versehen ist. Durch die Stanzung 14 läßt sich ein Rechteck 16 aus der Aufhängung 4 herausklappen. Durch die Stanzung 15, die T-förmig ausgebildet ist, läßt sich die Aufhängung an einer Teekannentülle, am Deckel der Teekanne oder sonstwo "aufknöpfen" bzw. dort anordnen.

Die Aufhängung 4 ist ein Teilstück aus einem vorzugsweise bahnförmigen, bedruckten und gegebenenfalls gestanzten Trägermaterial. Dieses wird bei der Herstellung entlang einer Vorschubrichtung bewegt und im gezeigten Ausführungsbeispiel zunächst von einer Seite mit einer Kammer 2, dann von der anderen Seite mit einer Kammer 3, verbunden. Die Kammern werden nach Herstellung der Verbindung von ihren entsprechenden Strängen abgetrennt. Nach einem entsprechenden Vorschub wird die Aufhängung 4 von der Bahn abgetrennt, so daß sich die in den Fig. 1 und 4 gezeigte Ausführungsform ergibt.

Es können auf beiden Seiten unterschiedliche Anzahlen von Kammern angeordnet sein. Selbstverständlich können die Kammern auch unterschiedliche Inhalte, wie beispielsweise unterschiedliche Teesorten und/oder Aromastoffe haben, um auf diese Weise einfach Mischungen bereitzustellen.

Neben der dargestellten Form zur Ausbildung der Kammern 2, 3 ist es auch möglich, die Kammern 2, 3 aus einem bahnförmigen Filtermaterial herzustellen, wobei die Seitenränder der Kammern 2, 3 vorzugsweise durch Heißsiegeln verschlossen werden.

Die beschriebenen Beispiele dienen nur der Erläuterung und sind nicht beschränkend.

### Bezugszeichenliste

- 1: Aufgußbeutel
- 2: Kammer
- 3: Kammer
- 4: Aufhängung
- 5: Verbindungskante
- 6: Kante
- 7: Kante
- 8: Pfeil
- 9: Naht
- 10: Aufhängebereich
- 11: Griffbereich
- 12: Finger
- 13: Kante
- 14: Stanzung
- 15: Stanzung

## Patentansprüche

1. Aufgußbeutel, insbesondere zur Bereitung von Tee, mit einer Aufhängung (4) aus bahnförmigem Trägermaterial und mit aus Filtermaterial bestehenden, jeweils ein Substanzquantum enthaltenden Kammem (2, 3), die an einer gemeinsamen Kante (5) mit der Aufhängung verbunden sind,
**dadurch gekennzeichnet,**
**daß** die Aufhängung (4) an einem Ende einen Griffbereich (11) aufweist und wenigstens zwei unabhängig voneinander hergestellte und gefüllte Kammern (2, 3) mit ihrer Kopfseite an der gemeinsamen Kante (5) mit dem von dem Griffbereich (11) abgewandten Ende der Aufhängung (4) zu einer Einheit verbunden sind, wobei die Aufhängung (4) länger ist als die Kammern (2, 3).

2. Aufgußbeutel nach Anspruch 1, **dadurch gekennzeichnet, daß** die bahnförmige Aufhängung mit Stanzungen (14, 15) versehen ist, die einen rechteckigen Bereich und/oder einen T-förmigen Einschnitt bilden.

3. Aufgußbeutel nach Anspruch 1 oder 2, **dadurch gekennzeichnet, daß** jede der Kammern (2, 3) aus rohrförmigen Bahnen gebildet ist.

4. Aufgußbeutel nach einem der Ansprüche 1 bis 3, **dadurch gekennzeichnet, daß** jede der Kammern (2, 3) aus einem bahnförmigen Filterpapiermaterial durch Verschweißen, insbesondere Heißsiegeln der Seitenränder gebildet ist.

5. Aufgußbeutel nach einem der Ansprüche 1 bis 4, **dadurch gekennzeichnet, daß** die Kammern (2, 3) mit unterschiedlichen Mengen und/oder Arten des Substanzquantums, insbesondere Tee oder Aromastoffen gefüllt sind.

6. Verfahren zur Herstellung eines Aufgußbeutels nach mindestens einem der Ansprüche 1 bis 5, **dadurch gekennzeichnet, daß** dem bahnförmigen Trägermaterial der Aufhängung (4) die unabhängig voneinander hergestellten Kammern (2, 3) gleichzeitig zugeführt und mit diesem verbunden werden.

7. Verfahren zur Herstellung eines Aufgußbeutels nach mindestens einem der Ansprüche 1 bis 5, **dadurch gekennzeichnet, daß** die Kammem (2, 3) nacheinander und zusammenhängend in einer Bahn hergestellt werden, daß zunächst eine der Kammern (2) entlang der Kante (5) mit dem bahnförmigen Trägermaterial der Aufhängung (4) verbunden und von der Bahn abgetrennt wird und daß anschließend die wenigstens zweite Kammer (3) entlang der Kante (5) mit dem bahnförmigen Trägermaterial der Aufhängung (4) verbunden und ebenfalls von der Bahn abgetrennt wird.

## Revendications

1. Sachet d'infusion destiné notamment à la préparation de thé, comportant une suspension (4) en matériau de support en forme de bande, et des compartiments (2, 3) constitués de matière filtrante contenant chacun un quantum de substance, qui sont reliés à la suspension au niveau d'un bord commun (5),
**caractérisé en ce que**
la suspension (4) comporte une zone de préhension (11) sur l'une de ses extrémités, et **en ce qu'**au niveau du bord commun (5), au moins deux compartiments (2, 3) fabriqués et remplis indépendamment l'un de l'autre sont reliés par leur partie supérieure à l'extrémité de la suspension (4) opposée à la zone de préhension (11) en formant une unité, la suspension (4) étant plus longue que les compartiments (2, 3).

2. Sachet d'infusion selon la revendication 1, **caractérisé en ce que** la suspension en forme de bande est munie de découpes (14, 15), qui forment une zone rectangulaire et/ou une encoche en forme de T.

3. Sachet d'infusion selon la revendication 1 ou 2, **caractérisé en ce que** chacun des compartiments (2, 3) est constitué de bandes tubulaires.

4. Sachet d'infusion selon l'une quelconque des revendications 1 à 3, **caractérisé en ce que** chacun des compartiments (2, 3) est constitué d'un matériau de papier filtrant en forme de bande moyennant un soudage, notamment un scellement thermique, des bords latéraux.

5. Sachet d'infusion selon l'une quelconque des revendications 1 à 4, **caractérisé en ce que** les compartiments (2, 3) sont remplis de différentes quantités et/ou natures du quantum de substance, notamment de thé ou de matière aromatique.

6. Procédé destiné à la fabrication d'un sachet d'infusion selon l'une au moins des revendications 1 à 5, **caractérisé en ce que** les compartiments (2, 3) fabriqués indépendamment l'un de l'autre sont amenés simultanément au matériau de support en forme de bande de la suspension (4), et reliés à celui-ci.

7. Procédé destiné à la fabrication d'un sachet d'infusion selon l'une au moins des revendications 1 à 5, **caractérisé en ce que** les compartiments (2, 3) sont fabriqués successivement et en une bande continue, **en ce que** l'un des compartiments (2) est relié dans un premier temps le long du bord (5) au matériau de support en forme de bande de la suspension (4), et séparé de la bande, et **en ce que** le deuxième compartiment (3) au moins est ensuite relié le long du bord (5) au matériau de support en forme de bande de la suspension (4), et également séparé de la bande.

## Claims

1. Infusion bag, especially for preparing tea, with a suspension part (4) of web-shaped carrier material and with compartments (2, 3) which consist of filter material, each of which contains a substance quantity and which are joined at a common border (5) to the suspension part,
**characterised in that** the suspension part (4) has a gripping region (11) at one end, and at least two compartments (2, 3), which are manufactured and filled independently of one another, are joined with their head side at the common border (5) to the end of the suspension part (4) remote from the gripping region (11) to form a unit, wherein the suspension part (4) is longer than the compartments (2, 3).

2. Infusion bag according to Claim 1, **characterised in that** the web-shaped suspension part is provided with stampings (14, 15) which form a rectangular region and/or a T-shaped incision.

3. Infusion bag according to Claim 1 or 2, **characterised in that** each of the compartments (2, 3) is formed from tubular webs.

4. Infusion bag according to any one of Claims 1 to 3, **characterised in that** each of the compartments (2, 3) is formed from a web-shaped filter paper material by welding, especially heat-sealing the side edges.

5. Infusion bag according to any one of Claims 1 to 4, **characterised in that** the compartments (2, 3) are filled with different amounts and/or types of the substance quantity, especially tea or aromatic substances.

6. Method for manufacturing an infusion bag according to at least one of Claims 1 to 5, **characterised in that** the independently manufactured compartments (2, 3) are simultaneously brought up to the web-shaped carrier material of the suspension part (4) and joined to the latter.

7. Method for manufacturing an infusion bag according to at least one of Claims 1 to 5, **characterised in that** the compartments (2, 3) are made consecutively and coherently into a web, that one of the compartments (2) is initially joined along the border (5) to the web-shaped carrier material of the suspension part (4) and separated from the web, and that the at least second compartment (3) is then joined along the border (5) to the web-shaped carrier material of the suspension part (4) and likewise separated from the web.
